# EUROPÄISCHE PATENTSCHRIFT

(11) **EP 4 062 021 B1**
(45) Veröffentlichungstag und Bekanntmachung des Hinweises auf die Patenterteilung: **27.05.2026**
(21) Anmeldenummer: 20808399.8
(22) Anmeldetag: 18.11.2020
(51) Int. Cl.: E06B 3/22

(54) **VERSTÄRKUNGSELEMENT FÜR FENSTER- ODER TÜRHOHLKAMMERPROFILE SOWIE VERFAHREN ZUR VERSTÄRKUNG EINES FENSTER- ODER TÜRHOHLKAMMERPROFILS**
REINFORCEMENT ELEMENT FOR WINDOW OR DOOR HOLLOW PROFILES AND METHOD FOR REINFORCING A WINDOW OR DOOR HOLLOW PROFILE
ÉLÉMENT DE RENFORT POUR PROFILÉS DE FENÊTRE OU DE PORTE ET PROCÉDÉ DE RENFORCEMENT D'UN PROFIL DE FENÊTRE OU DE PORTE

(30) Priorität: 20.11.2019 DE 102019131361
(43) Veröffentlichungstag der Anmeldung: 28.09.2022
(73) Patentinhaber: REHAU Industries SE & Co. KG, 95111 Rehau (DE)
(72) Erfinder: ECKERT, Stefan, 91301 Forchheim (DE); KOLLER, Markus, 91080 Spardorf (DE)
(86) Internationale Anmeldenummer: PCT/EP2020/082524
(87) Internationale Veröffentlichungsnummer: WO 2021/099380

(56) Entgegenhaltungen:
- EP-A1- 0 077 412
- DE-U1- 202008 016 467
- GB-A- 2 353 316

## Beschreibung

Die vorliegende Erfindung betrifft ein Verstärkungselement für Fenster- oder Türhohlkammerprofile, wobei das Verstärkungselement eine Befestigungsseite und mindestens eine über einen Verbindungsbereich mit der Befestigungsseite verbundene Anlageseite umfasst, wobei die Befestigungsseite und die mindestens eine Anlageseite einen Innenraum des Verstärkungselements zumindest teilweise umschließen. Darüber hinaus betrifft die vorliegende Erfindung ein Verfahren zur Verfahren zur Verstärkung eines Fenster- oder Türhohlkammerprofils, in dem ein derartiges Verstärkungselement zum Einsatz kommt.

Derartige Verstärkungselemente, die üblicherweise auch als Armierungsprofile oder kurz Armierungen bezeichnet werden, sind im Stand der Technik bekannt. Beispielsweise beschreibt die DE 196 26 182 A1 ein aus einem Blendrahmen und einem Flügel aufgebautes Fenster, wobei in die Verstärkungskammer des Flügels ein etwa L-förmiges Verstärkungselement eingesetzt ist. Das Verstärkungselement wird über die dem Glasfalz zugewandte Befestigungsseite an dem Hohlkammerprofil des Fensterflügels befestigt, indem beispielsweise eine Schraube von der Falzseite her durch die Profilwand des Flügelprofils in die Befestigungsseite des Verstärkungselements eingedreht wird. Beim Durchdringen der Profilwand des Flügelprofils gelangen durch die Schraube entstehende Materialspäne aus dem Profilmaterial zwischen die Profilwand und die Befestigungsseite des Verstärkungselements, wodurch die Befestigungsseite des Verstärkungselements nur punktuell an dem Flügelprofil befestigt wird. Dies kann bei thermischer Belastung zu Verwindungen des verstärkten Flügelprofils führen, was ein störungsfreies Öffnen und Schließen des Fensters insbesondere bei hohen Temperaturen negativ beeinträchtigen kann. Darüber hinaus neigt das Verstärkungselement aufgrund der lediglich punktuellen Anlage zu einem Verkippen in der Verstärkungskammer. GB 2 353 316 A offenbart einen extrudierten Abschnitt eines Kunststoffrahmens mit einem Verstärkungselements. EP 0 077 412 A1 beschreibt ein Metallprofil zur Verstärkung von Kunststoffhohlprofilen. DE 20 2008 016467 U1 beschreibt eine Rahmenbaugruppe zum Verschließen von Gebäudeöffnungen wie Fenstern, Türen und dergleichen mit wenigstens einem Rahmenprofil und wenigstens einem als Armierungskomponente bezeichneten Verstärkungselement, das zumindest teilweise aus einem metallischen Werkstoff besteht.

Vor diesem Hintergrund liegt die Aufgabe der vorliegenden Erfindung in der Bereitstellung eines Verstärkungselements, das die Nachteile des Stands der Technik überwindet. Insbesondere soll das erfindungsgemäße Verstärkungselement stabil an einem für Fenster- oder Türhohlkammerprofil befestigt werden können, so dass Verwindungen des verstärkten Fenster- oder Türhohlkammerprofil insbesondere bei thermischer Belastung verhindert werden. Darüber hinaus liegt der vorliegenden Erfindung auch die Aufgabe zugrunde, ein Verfahren zur Verstärkung eines Fenster- oder Türhohlkammerprofils zur Verfügung zu stellen, in dem ein erfindungsgemäßes Verstärkungselement an einem Fenster- oder Türhohlkammerprofil befestigt wird.

Diese und andere Aufgaben werden erfindungsgemäß durch ein Verstärkungselement für ein Fenster- oder Türhohlkammerprofil mit den Merkmalen des Anspruchs 1 sowie durch ein Verfahren zur Verstärkung eines Fenster- oder Türhohlkammerprofils mit den Merkmalen des Anspruchs 7 gelöst. Bevorzugte Ausführungsformen der vorliegenden Erfindung sind in den abhängigen Ansprüchen beschrieben.

Gemäß der vorliegenden Erfindung wurde erkannt, dass die Materialspäne zwischen der Profilwand des Fenster- oder Türhohlkammerprofils und der Befestigungsseite des Verstärkungselements ein flächiges Anliegen der Befestigungsseite an der Innenwand des Fenster- oder Türhohlkammerprofils verhindern. Erfindungsgemäß werden die Materialspäne in einem Hohlraum aufgenommen, der sich zwischen der Profilwand des Fenster- oder Türhohlkammerprofils und einem zwischen zwei Kontaktbereichen angeordneten Absenkungsbereich der Befestigungsseite des Verstärkungselements befindet. Die Befestigungsseite des Verstärkungselements liegt über die beiden Kontaktstellen der Befestigungsseite an der Innenwand des Fenster- oder Türhohlkammerprofils an. Sowohl ein Verkippen des Verstärkungselements in dem Fenster- oder Türhohlkammerprofil als auch Verwindungen des verstärkten Fenster- oder Türhohlkammerprofil insbesondere bei thermischer Belastung werden so wirksam verhindert.

Dementsprechend liegt die vorliegende Erfindung in der Bereitstellung eines Verstärkungselement für Fenster- oder Türhohlkammerprofile, wobei das Verstärkungselement eine Befestigungsseite und mindestens eine über einen Verbindungsbereich mit der Befestigungsseite verbundene Anlageseite umfasst, wobei die Befestigungsseite und die mindestens eine Anlageseite einen Innenraum des Verstärkungselements zumindest teilweise umschließen, wobei die Befestigungsseite mindestens einen zwischen zwei Kontaktbereichen angeordneten Absenkungsbereich aufweist, der gegenüber den Kontaktbereichen in Richtung des Innenraums des Verstärkungselements versetzt angeordnet ist, dadurch gekennzeichnet, dass sich der Absenkungsbereich über mindestens 40 % der Breite der Befestigungsseite erstreckt und der maximale Versatz des Absenkungsbereichs der Befestigungsseite gegenüber den Kontaktbereichen höchstens 20% der Breite der Befestigungsseite beträgt.

Darüber hinaus liegt die vorliegende Erfindung in der Bereitstellung eines Verfahren zur Verstärkung eines Fenster- oder Türhohlkammerprofils, das die Stufen (a) des Bereitstellens eines Fenster- oder Türhohlkammerprofils; (b) des Bereitstellens eines erfindungsgemäßen Verstärkungselements; (c) des Einbringens des Verstärkungselements in eine Hohlkammer des Fenster- oder Türhohlkammerprofils, wobei zwischen einer Profilwand des Fenster- oder Türhohlkammerprofils und dem Absenkungsbereich an der Befestigungsseite des Verstärkungselements ein Hohlraum gebildet wird; und (d) des Befestigens des Verstärkungselements in der Hohlkammer unter Verwendung eines Befestigungsmittels, das die Profilwand des Fenster- oder Türhohlkammerprofils und den Absenkungsbereich an der Befestigungsseite des Verstärkungselements durchdringt, wobei die beim Durchdringen der Profilwand des Fenster- oder Türhohlkammerprofils entstehenden Materialspäne in dem Hohlraum aufgenommen werden, umfasst.

Hinsichtlich des erfindungsgemäßen Verstärkungselements kann es hilfreich sein, wenn der Absenkungsbereich als Krümmung der Befestigungsseite in Richtung des Innenraums des Verstärkungselements ausgebildet ist. So lässt sich ein breiter Absenkungsbereich, der die häufig länglich ausgebildeten Materialspäne des Fenster- oder Türhohlkammerprofils gut aufnehmen kann, verfahrenstechnisch leicht herstellbar.

Ebenso kann es von Nutzen sein, wenn sich der Absenkungsbereich über mindestens 40 % der Breite der Befestigungsseite, insbesondere über mindestens 50 % der Breite der Befestigungsseite und bevorzugt über mindestens 60 % der Breite der Befestigungsseite erstreckt. In einen derartig breiten Absenkungsbereich lassen sich die oft länglich ausgebildeten Materialspäne des Fenster- oder Türhohlkammerprofils gut aufnehmen.

Bevorzugt kann es sein, wenn der Absenkungsbereich ungefähr mittig in der Breite der Befestigungsseite angeordnet ist. Dadurch ist das Einbringen des Befestigungselements erleichtert.

Es hat sich als ausreichend erwiesen, wenn der maximale Versatz des Absenkungsbereichs der Befestigungsseite gegenüber den Kontaktbereichen höchstens 20% der Breite der Befestigungsseite, insbesondere höchstens 15% der Breite der Befestigungsseite und bevorzugt höchstens 10% der Breite der Befestigungsseite beträgt.

Es kann auch hilfreich sein, wenn das Verstärkungselement aus einem metallischen Werkstoff, insbesondere Aluminium, Stahl oder Eisen, aus einem polymeren Werkestoff, insbesondere einem faserverstärkten polymeren Werkstoff, oder abschnittsweise aus einer Kombination der genannten Werkstoffe ausgebildet ist. Derartige Werkstoffe haben sich in der Praxis als besonders geeignet erwiesen.

Es kann auch hilfreich sein, wenn das Verstärkungselement einen im Wesentlichen L-förmigen, C-förmigen, rechteckigen oder quadratischen Querschnitt ausweist.

Es kann sich auch als nützlich erweisen, wenn die Befestigungsseite des Verstärkungselements zwischen zwei Schenkeln des Verstärkungselements angeordnet ist. In diesem Fall werden die beiden Schenkel, zwischen denen die Befestigungsseite des Verstärkungselements angeordnet ist, beim Anziehen des Befestigungsmittels in das Fenster- oder Türhohlkammerprofil nach außen gegen das Fenster- oder Türhohlkammerprofil gespreizt. Dabei werden die vom das Fenster- oder Türhohlkammerprofil abgegebenen Kunststoffspäne zwischen dem das Fenster- oder Türhohlkammerprofil und dem Absenkungsbereich des Verstärkungselements aufgenommen. Auf diese Weise wird der durch das erfindungsgemäße Verstärkungselement bewirkte durch das erfindungsgemäße Verstärkungselement bewirkte Verstärkungseffekt für das Fenster- oder Türhohlkammerprofil erheblich gesteigert.

Es kann auch günstig sein, wenn das Material des Fenster- oder Türhohlkammerprofils ein thermoplastischer Kunststoff ist. So lässt sich das Fenster- oder Türhohlkammerprofil in einem an sich bekannten Extrusionsverfahren herstellen. Als Material für das Fenster- oder Türhohlkammerprofil ist Polyvinylchlorid (PVC), insbesondere Hart-PVC (PVC-U) oder nachchloriertes PVC bevorzugt. Das Material kann auch faserverstärkt, insbesondere glasfaserverstärkt sein. Besonders bevorzugt lässt sich das erfindungsgemäße Hohlkammerprofil in an sich bekannter Weise durch Extrusion oder Coextrusion herstellen. Dabei kann es besonders günstig sein, wenn das Material des Fenster- oder Türhohlkammerprofils im Querschnitt zumindest bereichsweise faserverstärkt, insbesondere glasfaserverstärkt ist. Dies trägt zur mechanischen Stabilität der aus Abschnitten des erfindungsgemäßen Hohlkammerprofils gebildeten Rahmenbaugruppe bei.

In Bezug auf das das erfindungsgemäße Verfahren kann es günstig sein, wenn die zwei Kontaktbereiche an der Befestigungsseite des Verstärkungselements an der Profilwand des Fenster- oder Türhohlkammerprofils anliegen. Dies erhöht die Stabilisierungswirkung des erfindungsgemäßen Verstärkungselements in dem Fenster- oder Türhohlkammerprofil.

Ebenso kann es hilfreich sein, wenn die Befestigungsseite des erfindungsgemäßen Verstärkungselements zwischen zwei Schenkeln des erfindungsgemäßen Verstärkungselements angeordnet ist und die beiden Schenkel beim Befestigen des erfindungsgemäßen Verstärkungselements in der Hohlkammer unter Verwendung eines Befestigungsmittels zumindest abschnittsweise gegen das Fenster- oder Türhohlkammerprofil gedrückt werden. Auf diese Weise wird die durch das erfindungsgemäße Verstärkungselement bewirkte Verstärkungswirkung in dem noch einmal signifikant gesteigert.

Die durch das erfindungsgemäße Verfahren erhaltenen verstärkten Fenster- oder Türhohlkammerprofile werden bevorzugt zur Herstellung einer Rahmenbaugruppe eines Kunststoff-Fensters oder einer Kunststoff-Tür verwendet. Durch Verschweißen von auf Gehrung geschnittenen Stücken eines verstärkten Fenster- oder Türhohlkammerprofil kann ein Fenster- oder Türrahmen erhalten werden. Der erhaltene Fenster- oder Türrahmen ist für den Einbau in eine Öffnung einer Wandung eines Gebäudes vorgesehen bzw. in die Öffnung der Wandung eines Gebäudes einbaubar.

Das erfindungsgemäße Verstärkungselement sowie einzelne Teile davon können auch zeilenweise oder schichtweise unter Verwendung eines zeilenaufbauenden oder schichtaufbauenden Fertigungsverfahrens (z. B. 3D-Druck) hergestellt werden, bevorzugt ist jedoch die Herstellung mittels Extrusion, Coextrusion oder Strangpressen.

Im Folgenden soll die vorliegende Erfindung unter Bezugnahme auf die in den Figuren dargestellten Ausführungsformen im Detail erläutert werden. Dabei zeigen
- Figur 1: eine Querschnittsdarstellung eines Verstärkungselements nach dem Stand der Technik;
- Figur 2: einen Ausschnitt aus einer Querschnittsdarstellung eines verstärkten Fensterhohlkammerprofils, wobei in eine Hohlkammer des Fensterhohlkammerprofils das in Fig. 1 dargestellte Verstärkungselement eingesetzt ist;
- Figur 3: eine Querschnittsdarstellung eines Verstärkungselements gemäß einer Ausführungsform der vorliegenden Erfindung; und
- Figur 4: einen Ausschnitt aus einer Querschnittsdarstellung eines verstärkten Fensterhohlkammerprofils, wobei in eine Hohlkammer des Fensterhohlkammerprofils das in Fig. 3 dargestellte erfindungsgemäße Verstärkungsprofil eingesetzt ist.

In Fig. 1 ist ein Verstärkungselement 1 nach dem Stand der Technik in einer Querschnittsdarstellung gezeigt. Dabei handelt es sich um ein durch Strangpressen hergestelltes Armierungsprofil aus Stahl. Das Verstärkungselement 1 umfasst eine Befestigungsseite 2 und zwei Anlageseiten 3, 3', die jeweils über einen als abgerundete Ecke ausgebildeten Verbindungsbereich 4, 4'mit der Befestigungsseite 2 verbunden sind. Um die mechanische Stabilität des Verstärkungselements 1 zu erhöhen, sind die der Befestigungsseite 2 abgewandten Enden der Anlageseiten 3, 3' umgebogen. Die Befestigungsseite 2 des Verstärkungselements 1 ist planar ausgebildet. Die Befestigungsseite 2 und die beiden Anlageseiten 3, 3' bilden drei Seiten eines Innenraums 5 des Verstärkungselements 1, der damit teilweise von der Befestigungsseite 2 und den Anlageseiten 3, 3' umschlossen ist.

Fig. 2 eine partielle Querschnittsdarstellung eines Fensterhohlkammerprofils 6, das mit dem in Fig. 1 gezeigten Verstärkungselement 1 armiert ist. In alternativen Ausführungsformen kann das Verstärkungselement 1 auch in ein Türhohlkammerprofil 6 eingesetzt sein. Das Fensterhohlkammerprofil 6 ist in der dargestellten Ausführungsform als Fensterblendrahmenprofil ausgebildet. Es ist aus einem thermoplastischen Polymermaterial, vorzugsweise Polyvinylchlorid (PVC), insbesondere Hart-PVC (PVC-U) oder glasfaserverstärktem PVC, dem darüber hinaus Zusatzstoffe, wie z. B. Stabilisatoren, Weichmacher, Pigmente und dergleichen zugesetzt sind, mittels Extrusion hergestellt. In die Haupthohlkammer 7, die üblicherweise auch als Armierungskammer bezeichnet wird, ist das Verstärkungselement 1 eingeschoben, wobei die Befestigungsseite 2 einer Profilwand 8 des Hohlkammerprofils 6 zugewandt ist. Dabei ist das Verstärkungselement 1 mit einem Befestigungsmittel 9 befestigt, das in der dargestellten Ausführungsform als Schraube ausgebildet ist. Das Befestigungsmittel 9 durchdringt die Profilwand 8 des Hohlkammerprofils 6 und die Befestigungsseite 2 des Verstärkungselements 1. Beim Durchdringen der Profilwand 8 verdrängt das Befestigungsmittel 9 PVC-Material aus der Profilwand 8, das als Materialspäne 10, 10' aus der Profilwand 8 gedrückt wird. Diese Materialspäne 10, 10' befinden sich an der Austrittsstelle des Befestigungsmittels 9 aus der Profilwand 8 und verhindern so, dass die Befestigungsseite 2 des Verstärkungselements 1 flächig an der Innenseite der Profilwand 8 des Hohlkammerprofils 6 anliegen kann. Mit anderen Worten ausgedrückt sorgen die Materialspäne 10, 10' dafür, dass das Verstärkungselement 1 beabstandet von der Profilwand 8 ist und daher seine Verstärkungswirkung nicht vollständig entfalten kann. Das Verstärkungselement 1 neigt vielmehr zu einem Verkippen in der Hohlkammer 7 des Hohlkammerprofils 6. Darüber hinaus können insbesondere bei thermischer Belastung Verwindungen des verstärkten Hohlkammerprofils auftreten, was ein störungsfreies Öffnen und Schließen des Fensters insbesondere bei höheren Temperaturen negativ beeinträchtigen kann.

Dies wird durch die vorliegende Erfindung wirksam verhindert, die im Folgenden anhand Fig. 3 und Fig. 4 im Detail erläutert wird. Dabei zeigt Fig. 3 ein Verstärkungselement 1 gemäß einer Ausführungsform der vorliegenden Erfindung in einer Querschnittsdarstellung.

Das erfindungsgemäße Verstärkungselement 1 ist wiederum als ein durch Strangpressen hergestelltes Armierungsprofil aus Stahl ausgebildet. Es umfasst eine Befestigungsseite 2 und zwei Anlageseiten 3, 3', die jeweils über einen als abgerundete Ecke ausgebildeten Verbindungsbereich 4, 4'mit der Befestigungsseite 2 verbunden sind. Zur Verbesserung der mechanischen Stabilität des erfindungsgemäßen Verstärkungselements 1 sind die der Befestigungsseite 2 abgewandten Enden der Anlageseiten 3, 3' umgebogen. Die Anlage Seiten 3, 3' entsprechen dabei den Schenkeln 14, 14'. Durch die beiden Schenkel 14, 14' und die dazwischen angeordnete Befestigungsseite 2 wird eine im wesentlichen C-förmige Kontur des erfindungsgemäßen Verstärkungselements 1 beschrieben. Die Befestigungsseite 2 und die beiden Anlageseiten 3, 3' bilden drei Seiten eines Innenraums 5 des erfindungsgemäßen Verstärkungselements 1, der damit teilweise von der Befestigungsseite 2 und den Anlageseiten 3, 3' umschlossen ist. Die Befestigungsseite 2 des Verstärkungselements 1 ist im Gegensatz zum Verstärkungselement 1 gemäß Fig. 1 nicht planar ausgebildet. Vielmehr ist die Befestigungsseite 2 in Richtung des Innenraums 5 des erfindungsgemäßen Verstärkungselements 1 gekrümmt. Auf diese Weise entsteht in der Befestigungsseite 2 ein Absenkungsbereich 11, der zwischen zwei Kontaktbereichen 12, 12' angeordnet ist. Der Absenkungsbereich 11 ist daher gegenüber den Kontaktbereichen 12, 12' in Richtung des Innenraums 5 des erfindungsgemäßen Verstärkungselements 1 versetzt angeordnet. Alternativ kann der Absenkungsbereich 11 zur Krümmung, die in Fig. 3 dargestellt ist, auch eckig, elliptisch, kreisförmig und dergleichen gegenüber den Kontaktbereichen 12, 12' in Richtung des Innenraums 5 des erfindungsgemäßen Verstärkungselements 1 versetzt angeordnet sein. Der maximale Versatz ist dabei etwa in der Mitte der Breite des Befestigungsseite 2 erreicht. Der maximale Versatz gegenüber den Kontaktbereichen 12, 12' beträgt etwa 4 % der Breite der Befestigungsseite 2.

Die Wirkung des Absenkungsbereich 11 ist aus Fig. 4 gut ersichtlich, die eine partielle Querschnittsdarstellung eines Fensterhohlkammerprofils 6 zeigt, in dessen Haupthohlkammer 7 das in Fig. 3 dargestellte erfindungsgemäße Verstärkungsprofil 1 eingesetzt und mit einem Befestigungsmittel 9 befestigt ist. Das Fensterhohlkammerprofil 6 ist wiederum aus einem thermoplastischen Polymermaterial, vorzugsweise Polyvinylchlorid (PVC), insbesondere Hart-PVC (PVC-U) oder glasfaserverstärktem PVC, dem darüber hinaus Zusatzstoffe, wie z. B. Stabilisatoren, Weichmacher, Pigmente und dergleichen zugesetzt sind, mittels Extrusion hergestellt. In die Haupthohlkammer 7 ist auch gemäß Fig. 4 das erfindungsgemäße Verstärkungselement 1 eingeschoben, wobei die Befestigungsseite 2 einer Profilwand 8 des Hohlkammerprofils 6 zugewandt ist. sind. Zur Befestigung des erfindungsgemäßen Verstärkungselements 1 an dem Fensterhohlkammerprofil 6 ist ein als Schraube ausgebildetes Befestigungsmittel 9 durch die Profilwand 8 des Hohlkammerprofils 6 und die Befestigungsseite 2 des Verstärkungselements 1 geführt. In alternativen Ausführungsformen kann anstelle einer Schraube auch ein Bolzen, ein Nagel, ein Niet oder dergleichen als Befestigungsmittel 9 eingesetzt werden. Beim Durchdringen der Profilwand 8 verdrängt das Befestigungsmittel 9 PVC-Material aus der Profilwand 8, so dass Materialspäne 10, 10' aus der Profilwand 8 gedrückt werden. Diese Materialspäne 10, 10' befinden sich an der Austrittsstelle des Befestigungsmittels 9 aus der Profilwand 8 und werden dort in einem zwischen der Befestigungsseite 2 des Verstärkungselements 1 und der Profilwand 8 des Hohlkammerprofils 6 gebildeten Hohlraum 13 aufgenommen. Gleichzeitig liegen die beiden Kontaktbereiche 12, 12' des erfindungsgemäßen Verstärkungselements 1 an der Innenseite der Profilwand 8 des Hohlkammerprofils 6 an. Damit kann das erfindungsgemäße Verstärkungselement 1 im Hohlkammerprofil 6 nicht verkippen. Auch bei thermischen Belastungen können keine Verwindungen des verstärkten Hohlkammerprofils verursachen.

Darüber hinaus werden die beiden Schenkel 14, 14' beim Befestigungsmittel 9, in der dargestellten Ausführungsform also beim Eintreten der Schraube, gegen die Profilwände des gegen das Fenster- oder Türhohlkammerprofils 6 gedrückt werden. Dieses Gegendrücken wirkt sich umso stärker aus, je weiter der entsprechende Abschnitt des jeweiligen Schenkels 14, 14' von der Befestigungsseite 2 entfernt ist. Dadurch wird der von dem erfindungsgemäßen Verstärkungselement 1 ausgeübte Armierungseffekt für das Fenster- oder Türhohlkammerprofil 6 noch einmal erheblich gesteigert.

In alternativen Ausführungsformen kann das Verstärkungselement 1 auch in ein Türhohlkammerprofil 6 eingesetzt sein.

Die vorliegende Erfindung wurde exemplarisch unter Bezugnahme auf Hohlkammerprofile eines Fensters beschrieben. Es versteht sich, dass die vorliegende Erfindung auch auf andere Hohlkammerprofile, insbesondere Hohlkammerprofile einer Tür, Pfosten- und Blindpfostenprofile entsprechend anwendbar ist.

## Patentansprüche

1. Verstärkungselement (1) für Fenster- oder Türhohlkammerprofile (6), wobei das Verstärkungselement (1) eine Befestigungsseite (2) und mindestens eine über einen Verbindungsbereich (4, 4') mit der Befestigungsseite (2) verbundene Anlageseite (3, 3') umfasst, wobei die Befestigungsseite (2) und die mindestens eine Anlageseite einen Innenraum (5) des Verstärkungselements (1) zumindest teilweise umschließen, wobei die Befestigungsseite (2) mindestens einen zwischen zwei Kontaktbereichen (12, 12') angeordneten Absenkungsbereich (11) aufweist, der gegenüber den Kontaktbereichen (12, 12') in Richtung des Innenraums (5) des Verstärkungselements (1) versetzt angeordnet ist, wobei sich der Absenkungsbereich (11) über mindestens 40 % der Breite der Befestigungsseite (2) erstreckt,
**dadurch gekennzeichnet, dass**
der maximale Versatz des Absenkungsbereichs (11) der Befestigungsseite (2) gegenüber den Kontaktbereichen (12, 12') höchstens 20% der Breite der Befestigungsseite (2) beträgt.

2. Verstärkungselement (1) für Fenster- oder Türhohlkammerprofile (6) gemäß Anspruch 1, **dadurch gekennzeichnet, dass** der Absenkungsbereich (11) als Krümmung der Befestigungsseite (2) in Richtung des Innenraums (5) des Verstärkungselements (1) ausgebildet ist.

3. Verstärkungselement (1) für Fenster- oder Türhohlkammerprofile (6) gemäß Anspruch 1 oder Anspruch 2, **dadurch gekennzeichnet, dass** der Absenkungsbereich (11) ungefähr mittig in der Breite der Befestigungsseite (2) angeordnet ist.

4. Verstärkungselement (1) für Fenster- oder Türhohlkammerprofile (6) gemäß einem der Ansprüche 1 bis 3, **dadurch gekennzeichnet, dass** das Verstärkungselement (1) aus einem metallischen Werkstoff, insbesondere Aluminium, Stahl oder Eisen, aus einem polymeren Werkestoff, insbesondere einem faserverstärkten polymeren Werkstoff, oder abschnittsweise aus einer Kombination der genannten Werkstoffe ausgebildet ist.

5. Verstärkungselement (1) für Fenster- oder Türhohlkammerprofile (6) gemäß einem der Ansprüche 1 bis 4, **dadurch gekennzeichnet, dass** das Verstärkungselement (1) einen im Wesentlichen L-förmigen, C-förmigen, rechteckigen oder quadratischen Querschnitt ausweist.

6. Verstärkungselement (1) für Fenster- oder Türhohlkammerprofile (6) gemäß einem der Ansprüche 1 bis 5, **dadurch gekennzeichnet, dass** die Befestigungsseite (2) des Verstärkungselements (1) zwischen zwei Schenkeln (14, 14') des Verstärkungselements (1) angeordnet ist.

7. Verfahren zur Verstärkung eines Fenster- oder Türhohlkammerprofils (6), das die folgenden Stufen umfasst:
(a) Bereitstellen eines Fenster- oder Türhohlkammerprofils (6);
(b) Bereitstellen eines Verstärkungselements (1) gemäß einem der Ansprüche 1 bis 6, wobei zwischen einer Profilwand (8) des Fenster- oder Türhohlkammerprofils (6) und dem Absenkungsbereich (11) an der Befestigungsseite (2) des Verstärkungselements (1) ein Hohlraum (12) gebildet wird;
(c) Einbringen des Verstärkungselements (1) in eine Hohlkammer (7) des Fenster- oder Türhohlkammerprofils (6);
(d) Befestigen des Verstärkungselements (1) in der Hohlkammer (7) unter Verwendung eines Befestigungsmittels (9), das die Profilwand (8) des Fenster- oder Türhohlkammerprofils (6) und den Absenkungsbereich (11) an der Befestigungsseite (2) des Verstärkungselements (1) durchdringt, wobei die beim Durchdringen der Profilwand (8) des Fenster- oder Türhohlkammerprofils (6) entstehenden Materialspäne (10, 10') in dem Hohlraum (13) aufgenommen werden.

8. Verfahren gemäß Anspruch 7, **dadurch gekennzeichnet, dass** die Kontaktbereiche (12, 12') an der Befestigungsseite (2) des Verstärkungselements (1) an der Profilwand (8) des Fenster- oder Türhohlkammerprofils (6) anliegen.

9. Verfahren gemäß Anspruch 7 oder Anspruch 8, **dadurch gekennzeichnet, dass** die Befestigungsseite (2) des Verstärkungselements (1) zwischen zwei Schenkeln (14, 14') des Verstärkungselements (1) angeordnet ist und die beiden Schenkel (14, 14') beim Befestigen des Verstärkungselements (1) in der Hohlkammer (7) unter Verwendung eines Befestigungsmittels (9) zumindest abschnittsweise gegen das Fenster- oder Türhohlkammerprofil (6) gedrückt werden.

## Claims

1. Reinforcement element (1) for window or door hollow-chamber profiles (6), wherein the reinforcement element (1) comprises a fastening side (2) and at least one contact side (3, 3') connected to the fastening side (2) via a connecting region (4, 4'), wherein the fastening side (2) and the at least one contact side at least partially enclose an interior space (5) of the reinforcement element (1), wherein the fastening side (2) has at least one lowered region (11) arranged between two contact regions (12, 12'), which is arranged offset relative to the contact regions (12, 12') in the direction of the interior space (5) of the reinforcement element (1), wherein the lowered region (11) extends over at least 40% of the width of the fastening side (2),
**characterized in that**
the maximum offset of the lowered region (11) of the fastening side (2) relative to the contact regions (12, 12') is at most 20% of the width of the fastening side (2).

2. Reinforcement element (1) for window or door hollow-chamber profiles (6) according to claim 1, **characterized in that** the lowered region (11) is formed as a curvature of the fastening side (2) in the direction of the interior space (5) of the reinforcement element (1).

3. Reinforcement element (1) for window or door hollow-chamber profiles (6) according to claim 1 or claim 2, **characterized in that** the lowered region (11) is arranged approximately centrally with respect to the width of the fastening side (2).

4. Reinforcement element (1) for window or door hollow-chamber profiles (6) according to one of claims 1 to 3, **characterized in that** the reinforcement element (1) is formed from a metallic material, in particular aluminum, steel or iron, from a polymeric material, in particular a fiber-reinforced polymeric material, or in sections from a combination of the aforementioned materials.

5. Reinforcement element (1) for window or door hollow-chamber profiles (6) according to one of claims 1 to 4, **characterized in that** the reinforcement element (1) has a substantially L-shaped, C-shaped, rectangular or square cross section.

6. Reinforcement element (1) for window or door hollow-chamber profiles (6) according to one of claims 1 to 5, **characterized in that** the fastening side (2) of the reinforcement element (1) is arranged between two legs (14, 14') of the reinforcement element (1).

7. Method for reinforcing a window or door hollow-chamber profile (6), comprising the following steps:
(a) providing a window or door hollow-chamber profile (6);
(b) providing a reinforcement element (1) according to one of claims 1 to 6, wherein a cavity (13) is formed between a profile wall (8) of the window or door hollow-chamber profile (6) and the lowered region (11) on the fastening side (2) of the reinforcement element (1);
(c) inserting the reinforcement element (1) into a hollow chamber (7) of the window or door hollow-chamber profile (6);
(d) fastening the reinforcement element (1) in the hollow chamber (7) using a fastening means (9), which penetrates the profile wall (8) of the window or door hollow-chamber profile (6) and the lowered region (11) on the fastening side (2) of the reinforcement element (1), wherein the material chips (10, 10') produced when penetrating the profile wall (8) of the window or door hollow-chamber profile (6) are received in the cavity (13).

8. Method according to claim 7, **characterized in that** the contact regions (12, 12') on the fastening side (2) of the reinforcement element (1) bear against the profile wall (8) of the window or door hollow-chamber profile (6).

9. Method according to claim 7 or claim 8, **characterized in that** the fastening side (2) of the reinforcement element (1) is arranged between two legs (14, 14') of the reinforcement element (1) and the two legs (14, 14') are, when fastening the reinforcement element (1) in the hollow chamber (7) using a fastening means (9), pressed at least in sections against the window or door hollow-chamber profile (6).

## Revendications

1. Élément de renforcement (1) pour profils à chambre creuse de fenêtre ou de porte (6), l'élément de renforcement (1) comprenant un côté de fixation (2) et au moins un côté d'appui (3, 3') relié au côté de fixation (2) par une zone de liaison (4, 4'), le côté de fixation (2) et ledit au moins un côté d'appui délimitant au moins partiellement un espace intérieur (5) de l'élément de renforcement (1), le côté de fixation (2) présentant au moins une zone d'abaissement (11) disposée entre deux zones de contact (12, 12'), qui est disposée avec un décalage par rapport aux zones de contact (12, 12') en direction de l'espace intérieur (5) de l'élément de renforcement (1), la zone d'abaissement (11) s'étendant sur au moins 40 % de la largeur du côté de fixation (2),
**caractérisé en ce que**
le décalage maximal de la zone d'abaissement (11) du côté de fixation (2) par rapport aux zones de contact (12, 12') est au plus égal à 20 % de la largeur du côté de fixation (2).

2. Élément de renforcement (1) pour profils à chambre creuse de fenêtre ou de porte (6) selon la revendication 1, **caractérisé en ce que** la zone d'abaissement (11) est réalisée sous la forme d'une courbure du côté de fixation (2) en direction de l'espace intérieur (5) de l'élément de renforcement (1).

3. Élément de renforcement (1) pour profils à chambre creuse de fenêtre ou de porte (6) selon la revendication 1 ou la revendication 2, **caractérisé en ce que** la zone d'abaissement (11) est disposée approximativement au centre de la largeur du côté de fixation (2).

4. Élément de renforcement (1) pour profils à chambre creuse de fenêtre ou de porte (6) selon l'une des revendications 1 à 3, **caractérisé en ce que** l'élément de renforcement (1) est réalisé en un matériau métallique, notamment en aluminium, en acier ou en fer, en un matériau polymère, notamment en un matériau polymère renforcé de fibres, ou, par sections, en une combinaison desdits matériaux.

5. Élément de renforcement (1) pour profils à chambre creuse de fenêtre ou de porte (6) selon l'une des revendications 1 à 4, **caractérisé en ce que** l'élément de renforcement (1) présente une section transversale sensiblement en forme de L, en forme de C, rectangulaire ou carrée.

6. Élément de renforcement (1) pour profils à chambre creuse de fenêtre ou de porte (6) selon l'une des revendications 1 à 5, **caractérisé en ce que** le côté de fixation (2) de l'élément de renforcement (1) est disposé entre deux branches (14, 14') de l'élément de renforcement (1).

7. Procédé de renforcement d'un profil à chambre creuse de fenêtre ou de porte (6), comprenant les étapes suivantes :
(a) mise à disposition d'un profil à chambre creuse de fenêtre ou de porte (6) ;
(b) mise à disposition d'un élément de renforcement (1) selon l'une des revendications 1 à 6, un espace creux (12) étant formé entre une paroi de profilé (8) du profil à chambre creuse de fenêtre ou de porte (6) et la zone d'abaissement (11) sur le côté de fixation (2) de l'élément de renforcement (1) ;
(c) introduction de l'élément de renforcement (1) dans une chambre creuse (7) du profil à chambre creuse de fenêtre ou de porte (6)
(d) fixation de l'élément de renforcement (1) dans la chambre creuse (7) au moyen d'un moyen de fixation (9), qui traverse la paroi de profilé (8) du profil à chambre creuse de fenêtre ou de porte (6) et la zone d'abaissement (11) sur le côté de fixation (2) de l'élément de renforcement (1), les copeaux de matériau (10, 10') produits lors de la traversée de la paroi de profilé (8) du profil à chambre creuse de fenêtre ou de porte (6) étant recueillis dans l'espace creux (13).

8. Procédé selon la revendication 7, **caractérisé en ce que** les zones de contact (12, 12') sur le côté de fixation (2) de l'élément de renforcement (1) sont en appui contre la paroi de profilé (8) du profil à chambre creuse de fenêtre ou de porte (6).

9. Procédé selon la revendication 7 ou la revendication 8, **caractérisé en ce que** le côté de fixation (2) de l'élément de renforcement (1) est disposé entre deux branches (14, 14') de l'élément de renforcement (1) et les deux branches (14, 14') sont, lors de la fixation de l'élément de renforcement (1) dans la chambre creuse (7) au moyen d'un moyen de fixation (9), pressées au moins par sections contre le profil à chambre creuse de fenêtre ou de porte (6).
